# FASCICULE DE BREVET EUROPEEN

(11) **EP 0 256 925 B1**
(45) Date de publication et mention de la délivrance du brevet: **18.04.1990**
(21) Numéro de dépôt: 87401784.1
(22) Date de dépôt: 30.07.1987
(51) Int. Cl.: F15B 1/047

(54) **Procédé de fabrication d'un accumulateur hydropneumatique et accumulateur hydropneumatique obtenu par ce procédé**
Verfahren zur Herstellung eines hydropneumatischen Druckspeichers sowie derartig hergestellter Druckspeicher
Method of manufacturing an hydropneumatic accumulator and accumulator obtained by such a method

(30) Priorité: 04.08.1986 FR 8611482
(43) Date de publication de la demande: 24.02.1988
(73) Titulaire: AUTOMOBILES PEUGEOT, 75116 Paris (FR); AUTOMOBILES CITROEN, 92200 Neuilly-sur-Seine (FR)
(72) Inventeur: Stil, André, F-14370 Vimont-par-Argences (FR)
(74) Mandataire: Boivin, Claude

(56) Documents cités:
- FR-A- 1 179 402
- FR-A- 1 211 462
- FR-A- 1 312 931
- FR-A- 1 474 842
- FR-A- 1 493 719
- FR-E- 75 397
- FR-E- 79 885

## Description

La présente invention concerne les accumulateurs hydro-pneumatiques comportant une enveloppe en tôle et une enveloppe en élastomère qui sépare l'intérieur de l'enveloppe en une première chambre contenant un gaz sous pression et une deuxième chambre contenant un liquide, cette membrane étant fixée à l'enveloppe par une coupelle.

On fabrique ces accumulateurs en déformant à froid un disque de tôle en deux opérations permettant d'obtenir une ébauche cylindrique ou conique dont une extrémité présente un fond bombé et est munie d'un orifice de remplissage en gaz de la première chambre, et une seconde opération dans laquelle, après fixation de la membrane dans l'enveloppe à l'aide de la coupelle, on rétraint la partie cylindrique de l'ébauche pour lui donner une forme sphérique présentant un orifice axial dans lequel on sertit et soude un raccord d'amenée de liquide dans la deuxième chambre.

Jusqu'à présent la coupelle était fixée à l'enveloppe par une vis et un écrou permettant, après gonflage de l'accumulateur, de serrer la tête de la vis contre un joint d'étanchéité. Un accumulateur de ce genre est décrit dans le document FR-A 1 474 842.

La présente invention a pour objet un perfectionnement apporté à la fabrication de ces accumulateurs dans le but de simplifier le montage et de diminuer le risque de fuites.

Le procédé selon l'invention est caractérisé en ce qu'on procède à la première opération de déformation de manière que le fond bombé de l'ébauche présente des bossages internes, qu'on soude ensuite la coupelle sur ces bossages et qu'on engage ensuite le bord de la membrane entre l'ébauche et la coupelle, le serrage de la membrane entre la coupelle et l'enveloppe étant obtenu lors de la deuxième opération de rétraint sphérique.

La présente invention a également pour objet un accumulateur hydro-pneumatique obtenu par le procédé défini ci-dessus et dans lequel la coupelle est fixée au fond de l'enveloppe par soudure sur des bossages internes du fond de l'enveloppe.

La coupelle peut présenter un bord conique qui coopère avec un bord conique de la membrane lors du montage de cette dernière.

Un clapet en matière élastomère peut être inséré entre le fond de l'enveloppe et la coupelle, au droit de l'orifice de remplissage en gaz, la coupelle présentant une ouverture permettant au gaz contenu dans la chambre d'appliquer ce clapet contre l'orifice.

On a décrit c-après un mode de réalisation d'un accumulateur hydro-pneumatique selon l'invention, avec référence à la Figure Unique du dessin annexé qui est une vue en coupe axiale de cet accumulateur.

Pour fabriquer un accumulateur hydropneumatique selon l'invention, on déforme un disque de tôle de manière à obtenir une ébauche cylindrique ou conique 1 dont une extrémité présente un fond bombé 2; la partie centrale de ce fond est plane et présente un orifice central de remplissage 3 ainsi que trois bossages internes 4 à 120_{°} les uns des autres. Au raccordement de la partie centrale et de la partie bombée, l'ébauche 1 présente au moins deux empreintes extérieures diamétralement opposées 5.

On soude ensuite sur les bossages 4 une coupelle de fixation 6 en interposant un clapet en caoutchouc 7 entre cette coupelle et le fond bombé 2, au droit de l'orifice central 3. Cette coupelle présente à mi-hauteur un certain nombre de trous 8 régulièrement répartis, par exemple au nombre de huit, deux d'entre eux étant interposés en face des empreintes 5 et un trou central 8¹.

On encliquète ensuite sur la coupelle 6 le bord périphérique d'une membrane 9 destinée à séparer dans l'accumulateur la chambre de gaz de la chambre de liquide. A cet effet, la coupelle 6 présente un bord conique 10 au-dessus duquel se trouve une gorge annulaire 11. Le bord d'extrémité 12 de la membrane 9 est conique et cette membrane comporte après ce bord successivement un bourrelet 13, une gorge annulaire 14 et un bourrelet 15. On engage le bord de la membrane 9 entre l'ébauche 1 et la coupelle 6, ce qui est facilité par les bords coniques 10 de la coupelle et 12 de la membrane, jusqu'à ce que le bourrelet 13 de la membrane soit engagé dans la gorge 11 de la coupelle, le bord 10 de cette dernière étant appliqué entre la gorge 14 et le bourrelet 15 de la membrane.

Enfin on rétreint l'extrémité de l'ébauche 1 de manière à lui donner une forme sphérique l'qui délimite un orifice axial de faible diamètre; on sertit dans cet orifice un raccord 16 et on le soude comme indiqué en 17. Lors de cette opération de rétreint, la membrane 9 est serrée entre la coupelle 6 et l'enveloppe constituée par l'ébauche 1 rétreinte, comme on le voit à la Figure 1 dans laquelle on a représenté à droite, en traits mixtes, la forme de l'ébauche 1 avant rétreint et en traits pleins celle de l'enveloppe après rétreint de l'ébauche.

Il ne reste plus qu'à gonfler l'accumulateur en y introduisant un gaz sous pression, par exemple de l'azote, par l'orifice de remplissage 3. Sous l'effet de la pression de ce gaz, la membrane 9 qui avait la forme représentée en traits mixtes, se déforme et prend une forme sphérique, comme indiqué en traits pleins, en venant s'appliquer sur la paroi de l'enveloppe, la partie centrale de cette membrane venant s'appliquer sur le raccord 16. Lorsque la pression souhaitée dans l'accumulateur est atteinte, à la coupure du gaz sous pression de remplissage, le clapet 7 s'applique sur t'orifice 3 empêchant la sortie du gaz introduit. Il ne reste plus qu'à souder à l'intérieur de l'orifice 3 un bouchon 18 qui assure l'étanchéité finale et renforce la calotte sphérique.

La disposition des empreintes 5 et des trous 8 fait qu'en cas d'éclatement, celui-ci se produit sans éjection.

## Revendications

1. Procédé de fabrication d'un accumulateur hydro-pneumatique comportant une enveloppe en tôle (1_a-2) et une membrane (9) en élastomère qui sépare l'intérieur de l'enveloppe en une première chambre contenant un gaz sous pression et une deuxième chambre contenant un liquide, cette membrane étant fixée à l'enveloppe par une coupelle (6), procédé selon lequel on déforme à froid un disque de tôle en deux opérations, à savoir une première opération permettant d'obtenir une ébauche cylindrique ou conique (1) dont une extrémité présente un fond bombé (2) et est munie d'un orifice de remplissage (3) en gaz de la première chambre, et une seconde opération dans laquelle, après fixation de la membrane (9) dans l'enveloppe à l'aide de la coupelle (6), on rétreint la partie cylindrique (1) de l'ébauche pour lui donner une forme sphérique présentant un orifice axial dans lequel on sertit et soude un raccord (16) d'amenée de liquide dans la deuxième chambre, caractérisé en ce qu'on procède à la première opération de déformation de manière que le fond bombé (2) de l'ébauche (1) présente des bossages internes (4), qu'on soude ensuite la coupelle (6) sur ces bossages (4) et qu'on engage ensuite le bord (12) de la membrane (9) entre l'ébauche (1) et la coupelle (6), le serrage de la membrane entre la coupelle et l'enveloppe étant obtenu lors de la deuxième opération de rétraint sphérique.

2. Accumulateur hydro-pneumatique, caractérisé en ce qu'il est obtenu par le procédé défini à la revendication 1, la coupelle (6) étant fixée au fond (2) de l'enveloppe par soudure sur des bossages internes (4) du fond de l'enveloppe.

3. Accumulateur hydro-pneumatique selon la revendication 2, caractérisé en ce que la coupelle (6) présente un bord conique (10) coopérant, lors du montage, avec le bord conique (12) de la membrane (9).

4. Accumulateur hydro-pneumatique selon la revendication 2 ou 3, caractérisé en ce qu'un clapet (7) en matière élastomère est inséré entre le fond de l'enveloppe et la coupelle au droit de l'orifice de remplissage (3) en gaz, la coupelle (8) présentant une ouverture (8a) permettant au gaz contenu dans la chambre d'appliquer ce clapet contre l'orifice.

5. Accumulateur hydro-pneumatique selon l'une des revendications 2 à 4, caractérisé en ce qu'un bouchon (18) obturant l'orifice de remplissage (3) est soudé sur l'enveloppe.

6. Accumulateur hydro-pneumatique selon l'une des revendications 2 à 5, caractérisé en ce que son enveloppe présente sur sa surface extérieure au moins deux empreintes (5) diamétralement opposées.

7. Accumulateur hydro-pneumatique selon la revendication 6, caractérisé en ce que la coupelle (6) présente au moins deux trous (8) disposés de préférence en face des empreintes (5).

## Patentansprüche

1. Verfahren zur Herstellung eines hydropneumatischen Druckspeichers, der ein Blechgehäuse (1 a-2) und eine Membran (9) aus einem Elastomer aufweist, welches das Innere des Gehäuses in eine erste, ein Druckgas enthaltende Kammer, und in eine zweite, eine Flüssigkeit enthaltende Kammer unterteilt, wobei diese Membran am Gehäuse durch eine Schale (6) befestigt ist. Verfahren, gemäß dem eine Blechscheibe in zwei Operationen auf kaltem Wege verformt wird, nämlich einer ersten Operation, durch die ein zylindrischer oder konischer Rohling (1) erzielt werden kann, dessen eines Ende einen gewölbten Boden (2) darstellt und mit einer Öffnung (3) zum Einfüllen von Gas für die erste Kammer versehen ist, und einer zweiten Operation, bei der nach der Befestigung der Membran (9) im Gehäuse mittels der Schale (6) der zylindrische Teil (1) des Rohlings eingeschnürt wird, um ihm eine kugelförmige Form mit einer axialen Öffnung zu geben, in die ein Anschluß (16) für die Zuführung von Flüssigkeit in die zweite Kammer eingesetzt und verschweißt wird, dadurch gekennzeichnet, daß bei der ersten Verformungsoperation in der Weise vorgegangen wird, daß der gewölbte Boden (2) des Rohlings (1) innere Vorsprünge (4) erhält, daß dann die Schale (6) an diesen Vorsprüngen (4) angeschweißt wird und danach der Rand (12) der Membran (9) zwischen dem Rohling (1) und der Schale (6) eingefügt wird, wobei das Einspannen der Membran zwischen der Schale und dem Gehäuse während der zweiten Operation der sphärischen Einschnürung erzielt wird.

2. Hydropneumatischer Druckspeicher, dadurch gekennzeichnet, daß er durch das im Anspruch 1 festgelegte Verfahren erhalten wird, wobei die Schale (6) am Boden (2) des Gehäuses durch Anschweißen an den inneren Vorsprüngen (4) des Gehäusebodens befestigt ist.

3. Hydropneumatischer Druckspeicher nach Anspruch 2, dadurch gekennzeichnet, daß die Schale (6) einen konischen Rand (10) aufweist, der beim Zusammenbau mit dem konischen Rand (12) der Membran (9) zusammenwirkt.

4. Hydropneumatischer Druckspeicher nach Anspruch 2 oder 3, dadurch gekennzeichnet, daß in das elastomere Material ein Klappenventil (7) zwischen dem Boden des Gehäuses und der Schale im rechten Winkel zur Einfüllöffnung (3) für das Gas eingesetzt ist, wobei die Schale (6) eine Öffnung (8a) aufweist, durch die das in der Kammer enthaltene Gas dieses Klappenventils gegen die Öffnung andrücken kann.

5. Hydropneumatischer Druckspeicher nach einem der Ansprüche 2 bis 4, dadurch gekennzeichnet, daß ein die Einfüllöffnung (3) abdichtendes Verschlußstück (18) in das Gehäuse eingeschweißt ist.

6. Hydropneumatischer Druckspeicher nach einem der Ansprüche 2 bis 5, dadurch gekennzeichnet, daß sein Gehäuse auf seiner Außenfläche wenigstens zwei diametral gegenüberliegende Eindrückungen (5) aufweist.

7. Hydropneumatischer Druckspeicher nach Anspruch 6, dadurch gekennzeichnet, daß die Schale (6) wenigstens zwei Löcher (8) aufweist, die vorzugsweise gegenüber den Eindrückungen (5) angeordnet sind.

## Claims

1. Method of manufacturing a hydro-pneumatic accumulator comprising a metal sheet casing (1 a-2) and an elastomer membrane (9) which separates the inside of the casing into a first chamber containing a pressurized gas and a second chamber containing a liquid, this membrane being fixed to the casing by a cup (6), in which method a metal sheet disc is deformed in two operations, namely a first operation for obtaining a cylindrical or conical blank (1) one end of which has a rounded bottom (2) and an orifice (3) for filling the first chamber with gas, and a second operation in which, after the membrane (9) has been fixed in the casing by means of the cup (6), the cylindrical portion (1) of the blank is hammered so as to give it spherical shape with an axial orifice in which a connection (16) is crimped and welded for feeding liquid into the second chamber, characterized in that the first deformation operation is carried out so that the rounded bottom (2) of the blank (1) has intemal bosses (4), then the cup (6) is welded to these bosses (4) and the edge (12) of the membrane (9) is then engaged between the blank (1) and the cup (6), clamping of the membrane between the cup and the casing being obtained during the second spherical hammering operation.

2. Hydro-pneumatic accumulator, characterized in that it is obtained by the method defined in claim 1, the cup (6) being fixed to the bottom (2) of the casing by welding to internal bosses (4) at the bottom of the casing.

3. Hydro-pneumatic accumulator according to claim 1, characterized in that the cup (6) has a tapered edge (10) cooperating, during fitting, with the tapered edge (12) of the membrane (9).

4. Hydro-pneumatic accumulator according to claim 2 or 3, characterized in that an elastomer material valve (7) is inserted between the bottom of the casing and the cup in line with the gas filling orifice (3), the cup (8) having an opening (8a) so that the gas contained in the chamber applies this valve against the orifice.

5. Hydro-pneumatic accumulator according to one of claims 2 to 4, characterized in that a plug (18) is welded to the casing for closing the filling orifice (3).

6. Hydro-pneumatic accumulator according to one of claims 2 to 5, characterized in that its casing has at least two diametrically opposite imprints (5) on its external surface.

7. Hydro-pneumatic accumulator according to claim 6, characterized in that the cup (6) has at least two holes (8) disposed preferably in front of the imprints (5).
